# EUROPÄISCHE PATENTSCHRIFT

(11) **EP 1 745 449 B1**
(45) Veröffentlichungstag und Bekanntmachung des Hinweises auf die Patenterteilung: **02.09.2009**
(21) Anmeldenummer: 05747378.7
(22) Anmeldetag: 04.05.2005
(51) Int. Cl.: G07G 1/12, B65H 39/115, A47F 9/04

(54) **WARENERFASSUNGS- UND ABRECHNUNGSGERÄT MIT MEHREREN BELEGAUSGABEN**
GOODS DETECTING AND REGISTERING DEVICE WITH A NUMBER OF RECEIPT DISPENSERS
DISPOSITIF DE DETECTION DE MARCHANDISES ET DE FACTURATION, A PLUSIEURS SORTIES DE JUSTIFICATIFS

(30) Priorität: 13.05.2004 DE 202004007823 U
(43) Veröffentlichungstag der Anmeldung: 24.01.2007
(73) Patentinhaber: Wincor Nixdorf International GmbH, 33106 Paderborn (DE)
(72) Erfinder: BAITZ, Günter, 13629 Berlin (DE); MALKE, Wolfgang, 13465 Berlin (DE)
(86) Internationale Anmeldenummer: PCT/DE2005/000827
(87) Internationale Veröffentlichungsnummer: WO 2005/111958

(56) Entgegenhaltungen:
- EP-A- 1 278 146
- US-A- 5 396 322
- US-A1- 2002 014 526

## Beschreibung

Die Erfindung betrifft ein Warenerfassungs- und Abrechnungsgerät mit mehreren Belegausgaben, welches für die gleichzeitige Benutzung durch mehrere Benutzer geeignet ist.

In der EP 0 970 453 B1 ist ein Warenerfassungs- und Abrechnungsgerät beschrieben, das von mehr als einer Seite bedienbar ist, wobei an jeder Seite jeweils ein Bondrucker angeordnet ist. Mehrere Bondrucker in einem Abrechnungsgerät einzusetzen bedeutet jedoch einen hohen Aufwand und ist sehr kostenintensiv.

In der EP 1 278 146 A wird ein Warenerfassungs- und Abrechnungssystem beschrieben, bei dem mehrere Kunden einen Drukker gemeinsam nutzen, wobei die Druckdaten der einzelnen Kunden dem Drucker drahtlos übermittelt werden. Der Drucker weist genau eine Belegausgabeeinheit auf.

Die US 5 396 322 A beschreibt einen Sortierer, der beispielsweise in Kopiergeräten zum Einsatz kommt, bei dem Belege vertikal transportiert und anschließend in zwei horizontal sich gegenüberliegende Ablagefächer, die beidseitig am Vertikaltransport angeordnet sind, abgelegt werden.

Aufgabe der Erfindung ist es daher, ein Warenerfassungs- und Abrechnungsgerät vorzuschlagen, bei dem mit möglichst geringem Aufwand mehrere Belegausgaben mit einem Beleg versorgt werden können.

Die Aufgabe wird durch die Merkmale des Anspruchs 1 erfüllt.

Durch die Anordnung von zwei Transportkanälen kann ein Beleg von einem einzigen Bondrucker zu den zwei Belegausgaben gelenkt werden.

Dabei umfasst jeder Transportkanal wenigstens einen jeweils zwischen Umlenkrollen gespannten Endlostransportriemen und eine Transportfläche, zwischen denen ein Beleg transportiert werden kann. Zwei Transportkanäle sind nebeneinander angeordnet, wobei die Umlaufrichtungen der Riemen der beiden Transportkanäle entgegensetzt zueinander in Richtung der jeweiligen Belegausgabe verlaufen. In dem Zwischenbereich zwischen den beiden Transportkanälen befindet sich eine verstellbare Weiche, die einen von vom Drucker kommenden Beleg je nach Stellung in eine der beiden Transportkanäle einfädelt.

Entsprechend einer bevorzugten Ausbildung der Erfindung ist die Weiche mit einer Leitfläche versehen und mit einem Stellantrieb ausgestattet, durch den die Leitfläche in Richtung des einen oder des anderen Transportkanals verstellbar ist, so dass ein Beleg je nach Stellung der Weiche in den einen oder den anderen Transportkanal eingefädelt wird.

Weitere Merkmale und Vorteile der Erfindung ergeben sich aus der nachfolgenden Beschreibung, welche in Verbindung mit der beigefügten Zeichnung die Erfindung an Hand eines Ausführungsbeispiels erläutert. Die Zeichnung zeigt
- Fig. 1: eine schematische Ansicht eines Bondruckers mit zwei Belegausgaben und einer Weiche in einer ersten Stellung;
- Fig. 2: den Bondrucker aus Fig. 1, dessen Weiche sich in einer zweiten Stellung befindet.

Fig. 1 zeigt einen in ein Warenerfassungs- und Abrechnungsgerät 1 eingebauten Bondrucker 10 mit einer in eine linke Wand 11L des Abrechnungsgerätes 1 eingelassenen Belegausgabe 12L und einer in eine rechte Wand 11R des Abrechnungsgerätes 8 eingelassenen Belegausgabe 12R in einer schematische Ansicht. Bei dem Bondrucker 10 kann es sich um eine Thermodruckleiste 14 mit einer dieser gegenüber stehenden Andruckwalze 16 sowie eine Abschneideeinrichtung 18 handeln. Im Rahmen der Erfindung kann jedoch auch ein Tintenstrahldrucker, ein Nadeldrucker oder auch ein Laserdrucker eingesetzt werden. Von einer Vorratsrolle 20 abgezogenes Druckgut 22 wird von der Abschneideeinrichtung 18 nach dem Bedrucken in einzelne Belege 24 zerschnitten. Die Belege 24 verlassen durch einen Abgabekanal 26 den Bondrucker 10. Es ist jedoch auch möglich, Einzelblätter zum Bedrucken zu verwenden, die dann dem Abgabekanal 26 zugeführt werden.

In Fig. 1 unterhalb des Abgabekanals 26 ist eine Weiche 28 angeordnet, welche abhängig von ihrer Stellung den Beleg 24 entweder in einen linken Transportkanal oder in einen rechten Transportkanal 30R lenkt. Die Transportkanäle 30L, 30R verlaufen in zueinander entgegengesetzten Richtungen. Die Weiche 28 wird abhängig davon gesteuert, ob das Abrechnungsgerät 1 von der linken oder der rechten Seite her bedient wird.

Jeder Transportkanal 30L, 30R umfasst vorzugsweise einen zwischen Umlenkrollen 32L, 34L bzw. 32R, 34R ausgespannten Endlosriemen 36L bzw. 36R und eine Transportfläche 40L, 40R, welche an dem Transportriemen 36L bzw. 36R anliegt. Die Transportflächen 40L, 40R können durch einen weiteren Transportriemen realisiert werden, der zwischen hier nicht dargestellten Umlenkrollen gespannt ist. Im Bereich der einander zugekehrten Umlenkrollen 34L und 34R ist die Weiche 28 mit einer Leitfläche 44 angeordnet.

Die Weiche 28 ist mit einem vorzugsweise elektromechanisch betätigbaren Stellantrieb 46 ausgestattet, durch den die Leitfläche 44 auf die rechte Seite (Fig. 1) oder die linke Seite des Abgabekanals 26 ( Fig. 2) verstellbar ist. Die Verstellung kann durch Verschieben oder durch Verschwenken erfolgen.

Ein aus dem Abgabekanal 26 austretender Beleg 24 wird je nach Weichenstellung von dem linken oder dem rechten Umfangsabschnitt des Umlenkrollen 34L, 34R erfasst und in den Spalt zwischen dem zugehörigen Transportkanal 30L, 30 R eingeführt. Von dem Riemen des Transportkanals 30L, 30 R wird er so weit vorgeschoben, bis er aus der linken bzw. rechten Belegausgabe 12L, 12R austritt. Hier kann er von einem Benutzer entnommen werden oder er fällt in eine Belegausgabeschale.

## Patentansprüche

1. Warenerfassungs- und Abrechnungsgerät mit einem Bondrucker (10) und zwei Belegausgaben (12L, 12R), wobei die Belegausgaben (12L, 12R) jeweils mit einem Transportkanal (30L, 30 R) verbunden sind und ein von dem Bondrucker (10) bedruckter Beleg (24) von einer Weiche (28) in einen zu einer Belegausgabe (12L, 12R) führenden Transportkanal (30L, 30R) gelenkt wird, und wobei ferner jeder Transportkanal (30L, 30R) wenigstens einen zwischen Umlenkrollen (32L, 34L; 32R, 34R) gespannten Endlosriemen (36L, 36R) und eine parallel zu den Endlosriemen (36L, 36R) verlaufende Transportfläche (40L; 40R) umfasst und die Transportkanäle (30L, 30R) nebeneinander angeordnet sind, wobei die Umlaufrichtungen der Endlosriemen (36L, 36R) in entgegengesetzter Richtung verlaufen und die Weiche (28) im Zwischenbereich zwischen den Transportkanälen (30L, 30R) angeordnet ist.

2. Warenerfassungs- und Abrechnungsgerät nach Anspruch 1 **dadurch gekennzeichnet, dass** die Weiche (28) eine Leitfläche (44) aufweist.

3. Warenerfassungs- und Abrechnungsgerät nach Anspruch 1 oder 2, **dadurch gekennzeichnet, dass** die Weiche (28) mit einem Stellantrieb (46) zwischen den Transportkanälen (30L, 30R) verstellbar ist.

## Claims

1. Merchandise detecting and billing device having a sales slip printer (10) and two receipt dispensers (12L, 12R), with the receipt dispensers (12L, 12R) each being connected to one transportation channel (30L, 30R), and a receipt (24) which is printed by the sales slip printer (10) being directed by a diverting means (28) to a transportation channel (30L, 30R) which leads to a receipt dispenser (12L, 12R), and furthermore with each transportation channel (30L, 30R) comprising at least one endless belt (36L, 36R), which is stretched between deflection rollers (32L, 34L; 32R, 34R), and a transportation surface (40L; 40R), which runs parallel to the endless belts (36L, 36R), and the transportation channels (30L, 30R) being arranged next to one another, with the directions of circulation of the endless belts (36L, 36R) running in opposite directions and the diverting means (28) being arranged in the intermediate region between the transportation channels (30L, 30R).

2. Merchandise detecting and billing device according to Claim 1, **characterized in that** the diverting means (28) has a guide surface (44).

3. Merchandise detecting and billing device according to Claim 1 or 2, **characterized in that** the diverting means (28) can be moved between the transportation channels (30L, 30R) by means of an actuator drive (46).

## Revendications

1. Appareil de détection de marchandises et de facturation, comprenant une imprimante (10) de bons et deux sorties (12L, 12R) de justificatifs, les sorties (12L, 12R) de justificatifs communiquant respectivement avec un canal (30L, 30R) de transport et un justificatif (24) imprimé par l'imprimante (10) de bon étant dirigé par un aiguillage (28) dans un canal (30L, 30R) de transport menant à une sortie (12L, 12R) de justificatif et dans lequel, en outre, chaque canal (30L, 30R) de transport comprend au moins une courroie (36L, 36R) sans fin et tendue entre des rouleaux (32L, 34L, 32R, 34R) de renvoi et une surface (40L, 40R) de transport s'étendant parallèlement aux courroies (36L, 36R) sans fin et les canaux (30L, 30R) de transport sont disposés côte à côte, les sens dans lesquels tournent les courroies (36L, 36R) sans fin étant des sens opposés et l'aiguillage (28) étant disposé dans la zone intermédiaire entre les canaux (30L, 30R) de transport.

2. Appareil de détection et de facturation de marchandises suivant la revendication 1, **caractérisé en ce que** l'aiguillage (28) a une surface (44) de guidage.

3. Appareil de détection et de facturation de marchandises suivant la revendication 1 ou 2, **caractérisé en ce que** l'aiguillage (28) est réglable par un organe (46) moteur entre les canaux (30L, 30R) de transport.
